# EUROPÄISCHE PATENTSCHRIFT

(11) **EP 1 110 043 B1**
(45) Veröffentlichungstag und Bekanntmachung des Hinweises auf die Patenterteilung: **03.11.2004**
(21) Anmeldenummer: 99941617.5
(22) Anmeldetag: 13.08.1999
(51) Int. Cl.: F25D 9/00, F25D 3/10, F25D 3/06

(54) **VORRICHTUNG UND VERFAHREN ZUM KÜHLEN EINES BEHÄLTERS**
METHOD AND DEVICE FOR COOLING A CONTAINER
PROCEDE ET DISPOSITIF POUR REFROIDIR UN CONTENANT

(30) Priorität: 03.09.1998 DE 19840262
(43) Veröffentlichungstag der Anmeldung: 27.06.2001
(73) Patentinhaber: Messer Griesheim GmbH, 65933 Frankfurt am Main (DE)
(72) Erfinder: LUERKEN, Franz, D-47906 Kempen (DE); JACHMICH, H., Peter, D-47800 Krefeld (DE)
(86) Internationale Anmeldenummer: PCT/EP1999/005961
(87) Internationale Veröffentlichungsnummer: WO 2000/014462

(56) Entgegenhaltungen:
- EP-A- 0 687 873
- EP-A- 0 816 781
- DE-C- 3 807 879
- FR-A- 2 631 610
- US-A- 2 875 595
- US-A- 3 287 925
- US-A- 3 385 073
- US-A- 5 275 007

## Beschreibung

Die Erfindung betrifft eine Vorrichtung nach dem Oberbegriff des Anspruchs 1 und ein Verfahren zum Kühlen eines Isolierbehälters sowie deren Verwendung.

Eine entsprechende Vorrichtung und ein Verfahren nach dem nächstkommenden Stand der Technik zeigt EP-A2-0 816 781.

Seit langer Zeit sind Methoden bekannt, die das Verderben von Lebensmitteln oder von anderen temperaturempfindlichen Stoffen hinauszögern. Insbesondere durch Kühlverfahren lassen sich die meisten Lebensmittel im verarbeiteten Zustand konservieren. Denn mit sinkender Temperatur verlangsamen sich physikalische, chemische, mikrobielle und enzymatische Reaktionen.

Zum Transport und zur Lagerung verderblicher Waren, insbesondere von Lebensmitteln, werden daher gekühlte Behälter eingesetzt.

Bei dem Snow-Shooting-System von MG Gas Products werden einzelne Etagen eines Transportbehälters mit -78,9 °C kaltem Kohlendioxid-Schnee gekühlt (Gas aktuell, Heft 44, Seite 39, Messer Griesheim GmbH, 1993).

Eine Verwendung von Trockeneis für Kühlzwecke ist in der DE 29 29 666 A1 beschrieben. Eine Schublade dient zur Aufnahme von Trockeneis, die in einem zum Transport von Speisen und Getränken in der Passagierluftfahrt vorgesehenen Isolierbehälter angeordnet ist.

Flüssiger Stickstoff wird zur Kühlung von Isolierbehältern eingesetzt. Beispielsweise wird beim Cryogen®-Trans-Verfahren der in einem vakuumisolierten Behälter unter einem Kühlfahrzeug gespeicherte flüssige Stickstoff gasförmig im Laderaum versprüht, wo er der Laderaumluft Wärmenergie entzieht, um die darin befindlichen temperaturempfindlichen Stoffe zu kühlen (Gas aktuell, Heft 51, Seite 8, Messer Griesheim GmbH, 1996).

Auch Kältespeicherplatten, welche mit einer Flüssigkeit, einer sogenannten "eutektischen Flüssigkeit" oder Kühlsole gefüllt sind, werden zu Kühlzwecken eingesetzt. Im folgenden werden diese Flüssigkeiten "eutektische Flüssigkeit" genannt. Durch Abkühlung gefriert die eutektische Flüssigkeit in der Kältespeicherplatte und kann die Kälte speichern. Durch den Verbrauch latenter Schmelzwärme beim Aufschmelzvorgang der gefrorenen eutektischen Flüssigkeit wird der Umgebung Wärme entzogen und die Umgebung kühlt ab. Die maximale Wirksamkeit der Kältespeicherplatte ist gegeben, wenn die eutektische Flüssigkeit vollständig gefroren ist. Dazu sollte die Gefriertemperatur mindestens um 5°C unter der Schmelztemperatur der eutektischen Flüssigkeit liegen. Beispielsweise sollte eine Kältespeicherplatte mit einer Gefriertemperatur von - 21 °C auf mindestens -26 °C abgekühlt werden. Der Begriff "Kältespeicherplatte" umfaßt hier alle Behälter mit festen oder flexiblen Wänden, beispielsweise auch Folienbeutel, die einen Hohlraum zur Aufnahme der gefrorenen bzw. festen Flüssigkeit aufweisen.

### Die genannten Systeme weisen bestimmte Nachteile auf:

Kühlmodule mit tiekaltem flüssigen oder schneeförmigen Kohlendioxid oder tiekaltem flüssigen Stickstoff als Kühlmedien sind nur für spezielle Isolierbehälter einsetzbar und können aufgrund der relativ tiefen Temperaturen dieser Kühlmedien das zu kühlende Gut negativ beeinflussen oder schädigen, insbesondere bei einem direkten Kontakt mit dem zu kühlenden Gut. Kältespeicherplatten weisen eine nur relativ geringe und oftmals unzureichende Kühlleistung auf. Trockeneis besitzt ebenfalls nur eine relativ geringe Kühlleistung und ist zudem relativ teuer.

Die bekannten Kühlsysteme sind bislang nicht flexibel genug, daß bedeutet die Kühlleistung kann nicht so angepaßt werden, um zum Beispiel einerseits Tiefkühlwaren und andererseits Frischdienstwaren mit einem System zu kühlen. Die vorhandenen Isolierbehälter können so nicht optimal genutzt werden.

Aufgabe der Erfindung ist es daher, eine Vorrichtung und ein Verfahren zum Kühlen eines Isolierbehälters zu schaffen, mit welchem auch für unterschiedliche Kühlaufgaben optimal angepaßte Kühlleistungen gewährleistet werden können.

Die Aufgabe wird erfindungsgemäß durch eine Vorrichtung mit den kennzeichnenden Merkmalen des Anspruchs 1 gelöst.

Unter dem Begriff "Isolierbehälter", sind alle denkbaren Arten von zumindest teilweise geschlossenen Behältern zu verstehen, zum Beispiel Container, Schränke, Transportkarren (Trolleys) oder Transportwagen, die in der Regel eine thermisch isolierende Wandung aufweisen und worin temperaturempfindliche Produkte unter Aufrechterhaltung einer bestimmten Temperatur für eine bestimmte Zeitdauer gelagert oder transportiert werden können.

Die erfindungsgemäße Vorrichtung hat den Vorteil, daß ein Teil der Kälteleistung des ersten Kühlmediums zunächst von dem zweiten Kühlmedium aufgenommen werden kann. Dadurch kann vorteilhaft eine anfängliche Unterkühlung des zu kühlenden Gutes vermieden werden. Später wird die Kälte des zweiten Kühlmediums wieder freigesetzt, wodurch die Kühlzeit deutlich verlängert wird. Das zweite Kühlmedium wirkt so als Kältepuffer und Kältespeicher.

Erfindungsgemäß ist ein Kühlmodul so ausgebildet, daß eine Kühlwirkung eines ersten Kühlmediums durch ein verdampfendes tiefkaltes verflüssigtes, überkritisches oder festes Gas erzielt wird, und eine Kältespeicherplatte ist so ausgebildet, daß eine Kühlwirkung eines zweiten Kühlmediums durch einen wärmeverzehrenden Aufschmelzvorgang eines festen Stoffes oder Stoffmischung erzielt wird. Unter dem Begriff "verdampfendes tiefkaltes verflüssigtes, überkritisches oder festes Gas" ist hier ein bei normaler Raumtemperatur (ca. 23 °C) und bei Normaldruck (ca. 1 bar) als Gas vorliegender Stoff oder Stoffgemisch, zum Beispiel Stickstoff, Kohlendioxid oder Luft zu verstehen, welcher oder welches bei der entsprechenden Temperatur und bei entsprechendem Druck in einem flüssigen, überkritischen oder festen Zustand ist, wobei der Begriff "fester" Zustand auch eine stückige, körnige oder schneeförmige Form mitumfaßt.

Gemäß der Erfindung sind mindestens ein Kühlmodul und mindestens eine Kältespeicherplatte benachbart angeordnet.

Nach der Erfindung ist es vorgesehen, daß das Kühlmodul und/oder die Kältespeicherplatte innerhalb der thermisch isolierenden Wandungen des Isolierbehälters angeordnet sind.

Es ist erfindungsgemäß vorgesehen, das Kühlmodul und/oder mindestens eine Kältespeicherplatte benachbart zu einer Wand des Isolierbehälters so anzuordnen und so auszubilden, daß durch deren Kälteinhalt die Wand des Isolierbehälters gekühlt wird, wobei die Wand insbesondere auch die Oberseite des Isolierbehälters sein kann.

Erfindungsgemäß sind mindestens ein Kühlmodul und mindestens eine Kältespeicherplatte benachbart angeordnet, wobei die Anordnung so erfolgt, daß zumindest ein Teil der abgegebenen Kälte aus dem Kühlmodul direkt zu der Kältespeicherplatte geführt wird.

Nach der Erfindung ist es vorgesehen, daß das Kühlmodul eine Öffnung aufweist, die so angeordnet oder ausgebildet ist, daß das aus der Öffnung entweichende, im wesentlichen gasförmige erste Kühlmedium mindestens einer entsprechend angeordneten Kältespeicherplatte zugeführt wird. Dadurch wird vorteilhaft mit Hilfe des gasförmigen ersten Kühlmediums im wesentlichen zuerst das zweite Kühlmedium gekühlt und gegebenenfalls die Wandung des Isolierbehälters gekühlt, bevor das erste Kühlmedium an die Atmosphäre im Innenraum des Isolierbehälters gelangt, die das zu kühlende Gut direkt umgibt.

Nach der Erfindung weist das Kühlmodul eine Öffnung an der Oberseite auf.

Erfindungsgemäß ist die Kältespeicherplatte unterhalb des Kühlmoduls im Isolierbehälter angeordnet. Die Kältespeicherplatte wirkt so vorteilhaft als Puffer gegen eine zu starke Kühlwirkung der Unterseite des Kühlmoduls.

Nach der Erfindung ist das Kühlmodul aus Edelstahl, besonders bevorzugt aus RVS 304, hergestellt.

Als erstes Kühlmedium wird erfindungsgemäß flüssiger Stickstoff oder flüssiges oder festes Kohlendioxid, besonders bevorzugt aber flüssiger Stickstoff, eingesetzt. Unter dem Begriff "festes Kohlendioxid" ist hier Kohlendioxid in körniger, stückiger oder schneeförmiger, vorzugsweise jedoch schneeförmiger Form, zu verstehen.

Es ist nach der Erfindung vorgesehen, als Flüssigkeit eine eutektische Flüssigkeit einzusetzen.

Nach der Erfindung besitzt die eutektische Flüssigkeit eine Gefriertemperatur von 0 bis -40 °C, besonders bevorzugt von ca. -2 bis -4 °C.

Erfindungsgemäß ist die Kältespeicherplatte(n) aus dem Isolierbehälter entnehmbar, so daß diese leicht ausgetauscht werden kann, wobei es gemäß der Erfindung ebenso vorgesehen ist, daß für bestimmte Anwendungsfälle, zum Beispiel Tiefkühltransporte, auch das Kühlmodul aus dem Isolierbehälter entnehmbar ist und ebenso leicht ausgewechselt werden kann.

Nach der Erfindung beträgt die Höhe des Kühlmoduls 50 bis 200 mm, vorzugsweise 60 bis 100 mm.

Erfindungsgemäß ist die thermische Isolierung des Kühlmodules vorzugsweise eine Vakuumisolierung. Das Vakuum dieser Vakuumisolierung beträgt vorzugsweise kleiner 20 mbar, besonders bevorzugt 0,01 bis 1 mbar. Zur Verbesserung der hermischen Isoliereigenschaften kann bei dem genannten Vakuum-Druck eine Gasfüllung des Innenraums mit Kohlendioxid oder Argon verwendet werden.

Nach der Erfindung wird dem Kühlmodul mit Hilfe einer Befülleinrichtung das erste Kühlmedium zugeführt, der eine Vorrichtung zur Steuerung der Befüllmenge zugeordnet ist, welche eine Absperreinrichtung und einen in Wirkverbindung mit der Absperreinrichtung stehenden Zeitgeber aufweist, mit dessen Hilfe die Zeitdauer der Zufuhr des ersten Kühlmediums in das Kühlmodul gesteuert wird. Als Absperreinrichtung wird beispielsweise ein Ventil oder ein Schieber eingesetzt. Durch die Steuerung der Befüllzeit können so, bei einem gegebenen Druck des ersten Kühlmediums bei dem Befüllvorgang, dem Kühlmodul differierende Mengen des ersten Kühlmediums zugeführt werden, um eine zeitlich gewünschte Kältekonservierung der Stoffe innerhalb des Isolierbehälters einzustellen. Für bestimmte Anwendungsfälle ist es vorteilhaft aber ebenso möglich, alternativ oder zusätzlich eine Regelung des Druckes des ersten Kühlmediums zur Steuerung der zuzuführenden Menge an erstem Kühlmedium einzusetzen.

Die gemäß der Erfindung lösbar mit dem Isolierbehälter verbundene Kältespeicherplatte(n) weist Einrichtungen auf, welche in Wirkverbindung mit entsprechenden Einrichtungen des Isolierbehälters stehen und ein Einschieben in den Isolierbehälter, eine Lagerung im Isolierbehälter und ein leichtes Entfernen aus dem Isolierbehälter ermöglichen.

Erfindungsgemäß beträgt das Aufnahmevolumen des Kühlmoduls bis zu 20000 g, vorzugsweise 500 bis 15000g, an erstem Kühlmedium. Es können vorteilhaft differierende Menge an erstem Kühlmedium in das Kühlmodul eingefüllt werden. Die Menge an einzufüllendem ersten Kühlmedium ist von einer Vielzahl von Parametern abhängig, zum Beispiel abhängig von der Außentemperatur, der einzuhaltenden Temperatur im Isolierbehälter, der Anfangstemperatur des Isolierbehälters, dem im Isolierbehälter befindlichen Produkttyp, der Dauer der Kühlhaltung, der Transportweise und/oder der Art und Größe des Isolierbehälters

Es ist nach der Erfindung vorgesehen, daß die Öffnung zum Befüllen des Kühlmoduls mit dem ersten Kühlmedium zugleich als Öffnung zum Freisetzen des gebildeten gasförmigen ersten Kühlmediums dient. Vorteilhaft kann diese Öffnung mit einer Klappe versehen sein, die durch die eigene Masse aufgrund der Schwerkraft oder mit Hilfe von einem geeigneten Verschlußmechanismus geschlossen gehalten wird und erst bei einem bestimmten Druck im Innern des Kühlmoduls durch sich bildendes gasförmiges erstes Kühlmedium geöffnet werden kann.

Die Öffnung des Kühlmoduls kann, insbesondere beim Einsatz von Kohlendioxid als erstes Kühlmedium, nach der Erfindung mit einer im wesentlichen nur für das gasförmige erste Kühlmedium durchlässigen Struktur versehen sein. Wird dem Kühlmodul körniges, stückiges oder schneeförmiges, festes Kohlendioxid zugeführt, so kann dabei mitgeführtes oder entstehendes, im wesentlichen gasförmiges Kohlendioxid über die im Kühlmodul angeordnete Öffnung mit der gasdurchlässigen Struktur entweichen, so daß im wesentlichen die gesamte Menge an zugeführtem festen Kohlendioxid im Kühlmodul verbleibt und für Kühlzwecke zur Verfügung steht.

Das Kühlmodul weist gemäß der Erfindung einen Stutzen auf, um die isolierende Wandung des Kühlmoduls zu evakuieren bzw. das vorhandene Vakuum zu messen.

Gemäß der Erfindung wird die im wesentlichen senkrecht stehende Wandung des Isolierbehälters an deren Innenfläche so ausgebildet, zum Beispiel durch eine bestimmte, lammellenartige Struktur der Oberfläche, daß im oberen Bereich des Isolierbehälters entstehendes gasförmiges erstes Kühlmedium besser in den unteren Bereich des Isolierbehälters fällt bzw. strömt. Dadurch kann vorteilhaft die Temperaturverteilung innerhalb des Isolierbehälters verbessert werden.

Die Aufgabe wird ferner durch ein Verfahren gelöst, bei dem die Kühlung des Isolierbehälters durch mindestens ein Kühlmodul und bei Bedarf mindestens eine Kältespeicherplatte mit Hilfe von mindestens zwei Kühlmedien bei Bedarf erfolgt, wobei eine Kühlwirkung eines ersten Kühlmediums durch dessen Freisetzen aus einem Kühlmodul in dessen Umgebung erzielt wird, und bei dem bei Bedarf eine Kühlwirkung eines zweiten Kühlmediums in einer Kältespeicherplatte durch dessen Zustandsänderung erzielt wird, wobei das zweite Kühlmedium in der Kältespeicherplatte verbleibt und nicht in deren Umgebung freigesetzt wird. Dabei ist es zum Beispiel für Lebensmitteltransporte besonders vorteilhaft, daß ein einziger Isolierbehälter einerseits durch die Verwendung des Kühlmoduls ohne zusätzliche Kältespeicherplatte für Tiefkühlzwecke verwendet werden kann und andererseits bei der Kombination des Kühlmoduls mit zusätzlicher Kältespeicherplatte für Frischdienstzwecke eingesetzt werden kann. Vorzugsweise ist aber auch die gleichzeitige Verwendung von mindestens einem Kühlmodul und mindestens einer Kältespeicherplatte nach der Erfindung vorgesehen.

Nach der Erfindung wird bei dem Verfahren eine Kühlwirkung eines ersten Kühlmediums durch ein verdampfendes tiefkaltes verflüssigtes, überkritisches oder festes Gas erzielt und eine Kühlwirkung eines zweiten Kühlmediums wird durch einen wärmeverzehrenden Aufschmelzvorgang eines festen Stoffes oder Stoffmischung erzielt.

Nach der Erfindung wird als zweites Kühlmedium eine eutektische Flüssigkeit eingesetzt.

Nach der Erfindung ist es vorgesehen, daß zumindest ein Teil der Kälteleistung des ersten Kühlmediums verbraucht wird, um das zweite Kühlmedium von einem zumindest teilweise flüssigen Zustand in einen festen Zustand zu überführen.

Erfindungsgemäß verdampft eine Menge von 200 bis 2000 g, vorzugsweise ca. 800 bis 1200 g, an erstem Kühlmedium innerhalb einer Stunde.

Die Aufgabe wird femer durch einen Isolierbehälter gelöst, der Einrichtungen aufweist, um mindestens ein Kühlmodul aufzunehmen, welches ein erstes Kühlmedium enthält und so ausgebildet ist, daß eine Kühlwirkung durch Freisetzen des ersten Kühlmediums aus dem Kühlmodul in dessen Umgebung erzielt wird, und der Einrichtungen aufweist, um mindestens eine Kältespeicherplatte aufzunehmen, welche ein zweites Kühlmedium enthält und so ausgebildet ist, daß eine Kühlwirkung des zweiten Kühlmediums durch eine Zustandsänderung des zweiten Kühlmediums erzielt wird, wobei das zweite Kühlmedium in der Kältespeicherplatte verbleibt und nicht in deren Umgebung freigesetzt wird. Nach der Erfindung ist es vorgesehen, daß der Isolierbehälter entsprechende Einrichtungen aufweist, um die zuvor beschriebenen Ausgestaltungen der Vorrichtung und des Verfahrens zum Kühlen sinngemäß anzuwenden und durchzuführen.

Das erfindungsgemäße Verfahren, die Vorrichtung und der Isolierbehälter werden vorzugsweise verwendet zum Kühlen von Lebensmitteln.

Bei der Kühlung eines Isolierbehälters mit der erfindungsgemäßen Vorrichtung und dem Verfahren, insbesondere mit einem relativ flachen Kühlmodul, ergeben sich die Vorteile einer wirtschaftlichen Verwendung eines Kühlmediums, einer relativ langen Kühlzeit mit hoher Temperaturkonstanz, einer wählbaren Temperatur im Innenraum des Isolierbehälters durch Austausch der Kältespeicherplatte(n) ohne eine Temperatursteuerung insbesondere im Temperaturbereich von -26 bis +8°C und darüber hinaus sowie einer platzsparenden und an den jeweiligen Isolierbehälter angepaßten Geometrie des Kühlmoduls und/oder Kältespeicherplatte(n), wodurch ein Einsatz auch von relativ kleinen Isolierbehältern möglich ist. Es hat sich ferner gezeigt, daß die Kälteleistung der erfindungsgemäßen Vorrichtung und des Verfahrens so hoch sein kann, daß für bestimmte Anwendungsfälle auf eine sonst übliche Vorkühlung des Isolierbehälters vor dessen Einsatz verzichtet werden kann.

Die erfindungsgemäße Vorrichtung sowie das Verfahren werden nun anhand von Abbildungen (Fig. 1 und Fig. 2) beispielhaft näher erläutert.
Die Fig. 1 zeigt einen Isolierbehälter mit einem Kühlmodul und einer Kältespeicherplatte.
Die Fig. 2 zeigt einen Ausschnitt aus einem Isolierbehälter mit einem Kühlmodul und einer Kältespeicherplatte.

Der in Fig. 1 dargestellte Isolierbehälter 1 weist eine thermisch isolierende Wandung 2 auf. Innerhalb des Isolierbehälters 1 ist ein Kühlmodul 3 sowie eine Kältespeicherplatte 4 angeordnet. Das Kühlmodul 3 weist eine Doppelwand aus Edelstahl auf, deren Zwischenraum evakuiert ist.

In der Fig. 2 ist eine vorteilhafte Anordnung des Kühlmoduls 3 sowie der Kältespeicherplatte 4 im Isolierbehälter 1 dargestellt. Im oberen Bereich innerhalb des Isolierbehälters 1 mit thermisch isolierender Wandung 2 ist eine Kältespeicherplatte 4 angeordnet und unterhalb der Kältespeicherplatte 4 ist ein Kühlmodul 3 angeordnet. An der Stirnfläche 5 des Kühlmoduls 3 sind ein Stutzen 6 für die Befüllung mit flüssigem Stickstoff sowie ein Stutzen 7 zur Evakuierung und zur Kontrolle des Vakkums angeordnet. Das Kühlmodul 3 weist eine Öffnung 8 an deren Oberseite (schraffierte Fläche in Fig. 2) auf, wodurch entweichendes gasförmiges erstes Kühlmedium im wesentlichen zuerst an die Kältespeicherplatte 4 gelangt, um diese zu kühlen. Ein Teil der Kälteleistung des ersten Kühlmediums wird so zunächst von dem zweiten Kühlmedium aufgenommen, wodurch beim Befüllen des Kühlmoduls 3 mit erstem Kühlmedium eine anfängliche Unterkühlung des zu kühlenden Gutes vermieden werden kann. Bei einer Erhöhung der Temperatur innerhalb des Isolierbehälters 1 wird die Kälte des zweiten Kühlmediums wieder freigesetzt, wodurch die gesamte Kühlzeit deutlich verlängert wird. Das zweite Kühlmedium wirkt so vorteilhaft als Kältepuffer und Kältespeicher.

## Patentansprüche

1. Vorrichtung zum Kühlen eines Isolierbehälters (1),
der mindestens ein thermisch isoliertes Kühlmodul (3) zugeordnet ist, welches ein erstes Kühlmedium enthält und bei der das mindestens eine Kühlmodul eine Öffnung (8) aufweist, und mindestens eine Kältespeicherplatte (4) enthält, welche ein zweites Kühlmedium enthält und so ausgebildet ist, daß eine Kühlwirkung des zweiten Kühlmediums durch eine Zustandsänderung des zweiten Kühlmediums erzielt wird, wobei das zweite Kühlmedium in der Kältespeicherplatte (4) verbleibt und nicht in deren Umgebung freigesetzt wird, **gekennzeichnet dadurch, daß** die Öffnung (8) so angeordnet oder ausgebildet ist, daß das aus der Öffnung (8) entweichende, im wesentlichen gasförmige erste Kühlmedium der mindestens einen entsprechend angeordneten Kältespeicherplatte (4) zu deren Kühlung zuführbar ist.

2. Vorrichtung nach Anspruch 1, bei der des mindestens eine Kühlmodul (3) so ausgebildet ist, daß eine Kühlwirkung eines ersten Kühlmediums durch ein verdampfendes tiefkaltes verflüssigtes, überkritisches oder festes Gas erzielt wird, und bei der die mindestens eine Kältespeicherplatte (4) so ausgebildet ist, daß eine Kühlwirkung eines zweiten Kühlmediums durch einen wärmeverzehrenden Aufschmelzvorgang eines festen Stoffes oder Stoffmischung erzielt wird.

3. Vorrichtung nach Anspruch 1 oder 2, bei der das mindestens eine Kühlmodul (3) und/oder die mindestens eine Kältespeicherplatte (4) innerhalb der thermisch isolierenden Wandungen (2) des Isolierbehälters (1) angeordnet sind.

4. Vorrichtung nach einem der Ansprüche 1 bis 3, bei der des mindestens eine Kühlmodul (3) und die mindestens eine Kältespeicherplatte (4) benachbart angeordnet sind.

5. Vorrichtung nach einem der Ansprüche 1 bis 4,
bei der das mindestens eine Kühlmodul (3) und/oder die mindestens eine Kältespeicherplatte (4) benachbart zu einer Wand (2) des Isolierbehälters (1) so angeordnet sind und so ausgebildet sind, daß durch deren Kälteinhalt die Wand (2) des Isolierbehälters (1) gekühlt wird.

6. Vorrichtung nach einem der Ansprüche 1 bis 5,
bei der die mindestens eine Kältespeicherplatte (4) unterhalb des mindestens einen Kühlmoduls (3) in dem Isolierbehälter (1) angeordnei ist.

7. Vorrichtung nach einem der Ansprüche 1 bis 6,
bei der das mindestens eine Kühlmodul (3) als erstes Kühlmedium flüssigen Stickstoff oder flüssiges oder festes Kohlendioxid enthält.

8. Vorrichtung nach einem der Ansprüche 1 bis 7,
bei der die mindestens eine Kältespeicherplatte (4) eine eutektische Flüssigkeit enthält.

9. Vorrichtung nach einem der Ansprüche 1 bis 8,
bei der die Kältespeicherplatte oder Kältespeicherplatten (4) aus dem Isolierbehälter entnehmbar ist.

10. Vorrichtung, nach einem der Ansprüche 1 bis 9,
bei der das mindestens eine Kühlmodul (3) eine thermische Vakuumisolierung aufweist.

11. Vorrichtung nach einem der Ansprüche 1 bis 10, bei der dem mindestens einen Kühlmodul (3) eine Befülleinrichtung für das erste Kühlmedium zugeordnet ist, der eine Vorrichtung zur Steuerung der Befüllmenge zugeordnet ist, welche eine Absperreinrichtung und einen in Wirkverbindung mit der Absperreinrichtung stehenden Zeitgeber aufweist, mit dessen Hilfe die Zeitdauer der Zufuhr des ersten Kühlmediums in das mindestens eine Kühlmodul (3) gesteuert wird.

12. Vorrichtung nach einem der Ansprüche 1 bis 11, bei der die mindestens eine Kältespeicherplatte (4) lösbar mit dem Isolierbehälter (1) verbunden ist und Einrichtungen aufweist, welche in Wirkverbindung mit entsprechenden Einrichtungen des Isolierbehälters stehen und ein Einschieben in den Isolierbehälter (1), eine Lagerung im Isolierbehälter (1) und ein leichtes Entfernen aus dem Isolierbehälter (1) ermöglichen.

13. Verfahren zum Kühlen eines Isolierbehälters (1), bei dem die Kühlung des Isolierbehälters (1) durch mindestens ein thermisch isoliertes Kühlmodul (3) und mindestens eine Kältespeicherplatte(1) mit Hilfe von mindestens zwei Kühlmedien erfolgt,
wobei aus dem mindestens einen Kühlmodul (3) entweichendes, im wesentlichen gasförmiges erstes Kühlmedium mindestens einer entsprechend angeordneten Kältespeicherplatte (4) zugeführt wird, die das zweite Kühlmedium enthält und so ausgebildet ist, daß eine Kühlwirkung des zweiten Kühlmediums durch eine Zustandsänderung des zweiten Kühlmediums erzielt wird und das zweite Kühlmedium in der Kältespeicherplatte (4) verbleibt und nicht in deren Umgebung freigesetzt wird.

14. Verfahren nach Anspruch 13, bei dem eine Kühlwirkung eines ersten Kühlmediums durch ein verdampfendes tiefkaltes verflüssigtes, überkritisches oder festes Gas erzielt wird und bei dem eine Kühlwirkung eines zweiten Kühlmediums durch einen wärmeverzehrenden Aufschmelzvorgang eines festen Stoffes oder Stoffmischung erzielt wird.

15. Verfahren nach Anspruch 13 oder 14, bei dem als zweites Kühlmedium eine eutektische Flüssigkeit eingesetzt wird.

16. Verfahren nach einem der Ansprüche 13 bis 15, bei dem zumindest ein Teil der Kälteleistung des ersten Kühlmediums verbraucht wird, um das zweite Kühlmedium von einem zumindest teilweise flüssigen Zustand in einen festen Zustand zu überführen.

17. Isolierbehälter (1) mit mindestens einem thermisch isolierten Kühlmodul (3), welches ein erstes Kühlmedium enthält und bei der das mindestens eine Kühlmodul (3) eine Öffnung (8) aufweist, die so angeordnet oder ausgebildet ist, daß das aus der Öffnung (8) entweichende, im wesentlichen gasförmige erste Kühlmedium mindestens einer entsprechend angeordneten Kältespeicherplatte (4) zugeführt wird, und die mindestens eine Kältespeicherplatte (4) ein zweites Kühlmedium enthält und so ausgebildet ist, daß eine Kühlwirkung des zweiten Kühlmediums durch eine Zustandsänderung des zweiten Kühlmediums erzielt wird, wobei das zweite Kühlmedium in der mindestens einen Kältespeicherplatte (4) verbleibt und nicht in deren Umgebung freigesetzt wird.

18. Verwendung einer Vorrichtung nach einem der Ansprüche 1 bis 12 oder eines Verfahrens nach einem der Ansprüche 13 bis 16 oder eines Isolierbehälters (1) nach Anspruch 17 zum Kühlen von Lebensmitteln.

## Claims

1. Apparatus for refrigerating an insulating container (1) which is assigned at least one thermally insulated refrigerating module (3) which contains a first refrigerating medium and in which the at least one refrigerating module has an opening (8) and contains at least one cold storage plate (4) which contains a second refrigerating medium and is configured in such a way that a refrigerating effect of the second refrigerating medium is achieved by a change of state of the second refrigerating medium, the second refrigerating medium remaining in the cold storage plate (4) and not being released into its surroundings, **characterized in that** the opening (8) is arranged or configured in such a way that the substantially gaseous first refrigerating medium which escapes out of the opening (8) can be fed to the at least one appropriately arranged cold storage plate (4) in order to refrigerate it.

2. Apparatus according to Claim 1, in which the at least one refrigerating module (3) is configured in such a way that a refrigerating effect of a first refrigerating medium is achieved by an evaporating cryogenic liquefied, hypercritical or solid gas, and in which the at least one cold storage plate (4) is configured in such a way that a refrigerating effect of a second refrigerating medium is achieved by a heat-consuming melting process of a solid material or material mixture.

3. Apparatus according to Claim 1 or 2, in which the at least one refrigerating module (3) and/or the at least one cold storage plate (4) are arranged within the thermally insulating walls (2) of the insulating container (1).

4. Apparatus according to one of Claims 1 to 3, in which the at least one refrigerating module (3) and the at least one cold storage plate (4) are arranged adjacent to one another.

5. Apparatus according to one of Claims 1 to 4, in which the at least one refrigerating module (3) and/or the at least one cold storage plate (4) are arranged adjacent to a wall (2) of the insulating container (1) in such a way and configured in such a way that the wall (2) of the insulating container (1) is refrigerated by their cold content.

6. Apparatus according to one of Claims 1 to 5, in which the at least one cold storage plate (4) is arranged below the at least one refrigerating module (3) in the insulating container (1).

7. Apparatus according to one of Claims 1 to 6, in which the at least one refrigerating module (3) contains liquid nitrogen or liquid or solid carbon dioxide as first refrigerating medium.

8. Apparatus according to one of Claims 1 to 7, in which the at least one cold storage plate (4) contains a eutectic liquid.

9. Apparatus according to one of Claims 1 to 8, in which the cold storage plate or cold storage plates (4) can be removed from the insulating container.

10. Apparatus according to one of Claims 1 to 9, in which the at least one refrigerating module (3) has a thermal vacuum insulating means.

11. Apparatus according to one of Claims 1 to 10, in which the at least one refrigerating module (3) is assigned a filling device for the first refrigerating medium, which filling device is assigned an apparatus for controlling the filling amount, which apparatus has a shut-off device and a clock which is operatively connected to the shut-off device, with the aid of which clock the duration for feeding the first refrigerating medium into the at least one refrigerating module (3) is controlled.

12. Apparatus according to one of Claims 1 to 11, in which the at least one cold storage plate (4) is detachably connected to the insulating container (1) and has devices which are operatively connected to corresponding devices of the insulating container and make it possible to insert the at least one cold storage plate (4) into the insulating container (1), store it in the insulating container (1) and remove it easily from the insulating container (1).

13. Method for refrigerating an insulating container (1), in which the insulating container (1) is refrigerated by at least one thermally insulated refrigerating module (3) and at least one cold storage plate (1) with the aid of at least two refrigerating media, substantially gaseous first cooling medium which escapes from the at least one refrigerating module (3) being fed to at least one appropriately arranged cold storage plate (4) which contains the second refrigerating medium and is configured in such a way that a refrigerating effect of the second refrigerating medium is achieved by a change of state of the second refrigerating medium, and the second refrigerating medium remains in the cold storage plate (4) and is not released into its surroundings.

14. Method according to Claim 13, in which a refrigerating effect of a first refrigerating medium is achieved by an evaporating cryogenic liquefied, hypercritical or solid gas, and in which a refrigerating effect of a second refrigerating medium is achieved by a heat-consuming melting process of a solid material or material mixture.

15. Method according to Claim 13 or 14, in which a eutectic liquid is used as second refrigerating medium.

16. Method according to one of Claims 13 to 15, in which at least part of the cold output of the first refrigerating medium is consumed in order to convert the second refrigerating medium from an at least partially liquid state into a solid state.

17. Insulating container (1) having at least one thermally insulated refrigerating module (3) which contains a first refrigerating medium and in which the at least one refrigerating module (3) has an opening (8) which is arranged or configured in such a way that the substantially gaseous first refrigerating medium which escapes out of the opening (8) is fed to at least one appropriately arranged cold storage plate (4), and the at least one cold storage plate (4) contains a second refrigerating medium and is configured in such a way that a refrigerating effect of the second refrigerating medium is achieved by a change of state of the second refrigerating medium, the second refrigerating medium remaining in the at least one cold storage plate (4) and not being released into its surroundings.

18. Use of an apparatus according to one of Claims 1 to 12 or of a method according to one of Claims 13 to 16 or of an insulating container (1) according to Claim 17 for refrigerating foodstuffs.

## Revendications

1. Dispositif de refroidissement d'un conteneur isolant (1), auquel est associé au moins un module de refroidissement (3) thermiquement isolé et qui contient un premier fluide de refroidissement, l'au moins un module de refroidissement présentant une ouverture (8), et qui contient au moins une plaque accumulatrice de froid (4), qui contient un deuxième fluide de refroidissement et est configurée de telle sorte que l'on obtient un effet refroidissant du deuxième fluide de refroidissement par une modification d'état du deuxième fluide de refroidissement, le deuxième fluide de refroidissement restant dans la plaque accumulatrice de froid (4) et n'étant pas libéré dans son environnement,
**caractérisé en ce que**
l'ouverture (8) est disposée et configurée de telle sorte que le premier fluide de refroidissement, pour l'essentiel sous forme de gaz, qui s'échappe de l'ouverture (8) peut être conduit vers l'au moins une plaque accumulatrice de froid (4) disposée de façon correspondante afin de permettre son refroidissement.

2. Dispositif selon la revendication 1,
dans lequel
l'au moins un module de refroidissement (3) est configuré de telle sorte qu'un effet refroidissant du premier fluide de refroidissement est obtenu par un gaz volatil très basse température liquéfié, supercritique ou solide, et l'au moins une plaque accumulatrice de froid (4) est configurée de telle sorte que l'on obtient un effet refroidissant du deuxième fluide de refroidissement par un procédé de fusion endothermique d'un matériau ou d'un mélange de matériaux solide.

3. Dispositif selon la revendication 1 ou 2,
dans lequel
l'au moins un module de refroidissement (3) et/ou l'au moins une plaque accumulatrice de froid (4) sont disposés à l'intérieur de parois thermiquement isolantes (2) du réservoir isolant (1).

4. Dispositif selon l'une des revendications 1 à 3,
dans lequel
l'au moins un module de refroidissement (3) et l'au moins une plaque accumulatrice de froid (4) sont disposés au voisinage l'une de l'autre.

5. Dispositif selon l'une des revendications 1 à 4,
dans lequel
l'au moins un module de refroidissement (3) et/ou l'au moins une plaque accumulatrice de froid (4) sont configurés et disposés au voisinage d'une paroi (2) du réservoir isolant (1) de telle sorte que la paroi (2) du réservoir isolant (1) est refroidie par leur capacité frigorifique.

6. Dispositif selon l'une des revendications 1 à 5,
dans lequel
l'au moins une plaque accumulatrice de froid (4) est disposée en dessous de l'au moins un module de refroidissement (3) dans le réservoir isolant (1).

7. Dispositif selon l'une des revendications 1 à 6,
dans lequel
l'au moins un module de refroidissement (3) contient en tant que premier fluide de refroidissement de l'azote liquide ou du dioxyde de carbone liquide ou solide.

8. Dispositif selon l'une des revendications 1 à 7,
dans lequel
l'au moins une plaque accumulatrice de froid (4) contient un liquide eutectique.

9. Dispositif selon l'une des revendications 1 à 8,
dans lequel
la plaque accumulatrice de froid ou les plaques accumulatrices de froid (4) peut/peuvent être retirée(s) du réservoir isolant.

10. Dispositif selon l'une des revendications 1 à 9,
dans lequel
l'au moins un module de refroidissement (3) présente une isolation thermique sous vide.

11. Dispositif selon l'une des revendications 1 à 10,
dans lequel
l'au moins un module de refroidissement (3) est associé pour le premier fluide de refroidissement à un dispositif de remplissage, associé à un dispositif de commande de la quantité de remplissage, qui présente un robinet d'arrêt et un chronomètre en liaison active avec le robinet d'arrêt, le chronomètre permettant de commander la durée de l'arrivée du premier fluide de refroidissement dans l'au moins un module de refroidissement (3).

12. Dispositif selon l'une des revendications 1 à 11,
dans lequel
l'au moins une plaque accumulatrice de froid (4) est reliée de façon amovible avec le réservoir isolant (1) et présente des dispositifs qui sont en liaison active avec des dispositifs correspondants du réservoir isolant et qui permettent une introduction dans le réservoir isolant (1), un logement dans le réservoir isolant (1) et un retrait facile hors du réservoir isolant (1).

13. Procédé de refroidissement d'un réservoir isolant (1),
dans lequel
le refroidissement du réservoir isolant (1) s'effectue par au moins un module de refroidissement (3) thermiquement isolé et par au moins une plaque accumulatrice de froid (4), à l'aide d'au moins deux fluides de refroidissement, dont un premier fluide de refroidissement pour l'essentiel sous forme de gaz, s'échappant de l'au moins un module de refroidissement (3), est conduit vers l'au moins une plaque accumulatrice de froid (4) disposée de façon correspondante, et qui contient le deuxième fluide de refroidissement en étant configurée de telle sorte que l'on obtient un effet refroidissant du deuxième fluide de refroidissement par une modification d'état du deuxième fluide de refroidissement, ce deuxième produit de refroidissement restant dans la plaque accumulatrice de froid (4) sans être libéré dans son environnement.

14. Procédé selon la revendication 13,
dans lequel
un effet refroidissant du premier fluide de refroidissement est obtenu par un gaz volatil très basse température liquéfié, supercritique ou solide, et un effet refroidissant du deuxième fluide de refroidissement est obtenu par un procédé de fusion endothermique d'un matériau ou d'un mélange de matériaux solide.

15. Procédé selon la revendication 13 ou 14,
dans lequel
en tant que deuxième fluide de refroidissement on utilise un liquide eutectique.

16. Procédé selon l'une des revendications 13 à 15,
dans lequel
au moins une partie de la puissance frigorifique du premier fluide de refroidissement est utilisée pour faire passer le deuxième fluide de refroidissement d'un état au moins en partie liquide à un état solide.

17. Réservoir isolant (1) comportant au moins un module de refroidissement (3) thermiquement isolé, qui contient un premier fluide de refroidissement, l'au moins un module de refroidissement (3) présentant une ouverture (8) disposée ou configurée de telle sorte que le premier fluide de refroidissement, pour l'essentiel sous forme de gaz, qui s'échappe de l'ouverture (8), est conduit vers au moins une plaque accumulatrice de froid (4) disposée de façon correspondante, cette moins une plaque accumulatrice de froid (4) contenant un deuxième fluide de refroidissement et étant configurée de telle sorte que l'on obtient un effet refroidissant du deuxième fluide de refroidissement par une modification d'état du deuxième fluide de refroidissement, ce deuxième fluide de refroidissement restant dans l'au moins une plaque accumulatrice de froid (4) sans être libéré dans son environnement.

18. Utilisation d'un dispositif selon l'une des revendications 1 à 12, ou d'un procédé selon l'une des revendications 13 à 16, ou d'un réservoir isolant (1) selon la revendication 17, pour le refroidissement de denrées alimentaires.
